# EUROPÄISCHE PATENTSCHRIFT

(11) **EP 1 579 783 B1**
(45) Veröffentlichungstag und Bekanntmachung des Hinweises auf die Patenterteilung: **26.03.2008**
(21) Anmeldenummer: 04019697.4
(22) Anmeldetag: 19.08.2004
(51) Int. Cl.: A45D 40/26

(54) **Auftragsgerät**
Applicator
Applicateur

(30) Priorität: 23.03.2004 DE 202004004567 U
(43) Veröffentlichungstag der Anmeldung: 28.09.2005
(73) Patentinhaber: Schwan-STABILO Cosmetics GmbH & Co. KG, 90562 Heroldsberg (DE)
(72) Erfinder: Weiss, Willy, 90518 Altdorf (DE); Schiller, Dieter, 90574 Rosstal (DE)
(74) Vertreter: Leinweber & Zimmermann

(56) Entgegenhaltungen:
- CH-A- 545 692
- DE-C- 500 183
- GB-A- 392 029
- US-A- 5 199 808
- US-B1- 6 357 945

## Beschreibung

Die Erfindung betrifft ein Auftraggerät für ein flüssiges, pastöses, gelartiges, wachsartiges oder pulverförmiges Produkt, mit einem ein Metallgitter aufweisenden Arbeitsbereich.

Ein Auftraggerät der eingangs genannten Art ist bekannt, beispielsweise aus dem französischen Patent 925 899.

Das bekannte Auftraggerät ist aber in haptischer Hinsicht nicht zufriedenstellend. Darüber hinaus kann mit dem bekannten Auftraggerät das aufzutragende Produkt nicht in befriedigender Weise auf einer Fläche verteilt werden, auf die es aufzutragen ist.

Aus der CH 545 692 A ist ein Auftraggerät nach dem Oberbegriff von Anspruch 1 in Form einer Rundschablone für den Rotations-Siebdruck bekannt. Es weist ein metallenes Köpergewebe auf, das bei Einsatz zum Auftragen von Kosmetika ein herausragendes taktiles, haptisches Gefühl auf der Haut erzeugt und mit dem eine ausgezeichnete Verteilung von einschlägigen Produkten auf der Haut erreicht werden kann.

Die US 6,357,945 B1 offenbart ebenfalls ein Auftraggerät mit einem Gewebe aus Köperbindungen. Aus der US 5,199,808 A sowie der DE 500 183 C ist es darüber hinaus bekannt, Metallgewebe in Auftraggeräten zu verwenden.

Der Erfindung liegt die Aufgabe zugrunde, das aus der CH 545 692 A bekannte Auftraggerät noch weiter im Hinblick auf die Haptik sowie im Hinblick auf die Gleichmäßigkeit des Auftrags zu verbessern, wobei eine einfache Konstruktion angestrebt wird.

Erfindungsgemäß wird die gestellte Aufgabe durch ein Auftraggerät nach Anspruch 1 gelöst.

Eine Maschenweite des Gewebes beträgt erfindungsgemäß bevorzugt 0,02 mm bis 0,2 mm, weiter bevorzugt 0,05 mm bis 0,09 mm. Diese Dimensionierung ist zum einen vorteilhaft hinsichtlich der Haptik sowie hinsichtlich der Verteileigenschaften. Darüber hinaus bringt die bevorzugte Maschenweite insbesondere dann Vorteile mit sich, wenn das Produkt durch die Maschen hindurch in den Arbeitsbereich gefördert werden soll.

Weitere Vorteile ergeben sich dann, wenn das Gewebe einen Draht mit einer Stärke von 0,02 mm bis 0,15 mm, bevorzugt 0,04 mm bis 0,1 mm aufweist.

Das Gewebe ist erfindungsgemäß bevorzugt geglüht und/oder kalandriert, wodurch das Auftragen des Produkts besonders weich vonstatten geht.

In diesem Zusammenhang ist es weiter bevorzugt, daß der Träger in demjenigen Bereich, der die Spannung des Gewebes aufnimmt, ein e-Modul von mindestens 800 N/mm² und vorzugsweise weniger als 1100 N/mm², besonders bevorzugt 1000 N/mm² oder weniger hat. Diese Ausgestaltung ist insbesondere dann von großem Vorteil, wenn das Gewebe durch Tiefziehen auf den Träger aufgebracht wird.

Aus dem gleichen Grunde ist es erfindungsgemäß bevorzugt, daß der Träger in demjenigen Bereich, der die Spannung des Gewebes aufnimmt, eine Wandstärke von mindestens 0,3 mm und vorzugsweise weniger als 4 mm, besonders bevorzugt weniger als 1,5 mm, insbesondere 0,8 mm oder weniger hat, und zwar gemessen quer zu der Spannungsrichtung.

Insbesondere im Hinblick darauf, daß das Gewebe dem Träger übergestülpt wird, hat der Träger erfindungsgemäß bevorzugt in einem den Arbeitsbereich begrenzenden Bereich eine im Schnitt bogenförmige Kontur. Dadurch wird ein Beschädigen des Gewebes (beispielsweise durch Reißen) beim Überstülpen zuverlässig verhindert.

Weiter bevorzugt weist der Träger in einem den Arbeitsbereich begrenzenden Bereich eine Fase auf, bevorzugt im Bereich von 0,15 mm bis 2,5 mm. Eine solche Fase ist im Hinblick darauf besonders vorteilhaft, daß das Produkt gleichmäßig aufgetragen und verteilt werden soll. Ohne eine solche Fase besteht nämlich die Gefahr, daß das Auftraggerät das Produkt beispielsweise beim Einreiben vor sich her schiebt, anstatt es gleichmäßig zu verteilen.

Der Halter ist, insbesondere im Falle eines rotationssymmetrischen Trägers bevorzugt in Form eines Rings verwirklicht.

Schließlich ist es erfindungsgemäß besonders bevorzugt, daß das Gewebe einen Draht mit einem Nickelgehalt von 2 % bis 16 % aufweist. Ein solcher Nickelgehalt ist insbesondere im Hinblick auf das bereits oben angesprochene Tiefziehen vorteilhaft.

Im folgenden ist die Erfindung anhand eines bevorzugten Ausführungsbeispiels unter Bezugname auf die beiliegende Zeichnung mit weiteren Einzelheiten näher erläutert. Dabei zeigt die einzige Figur eine schematische Längsschnittansicht eines Auftraggerätes nach einer besonders bevorzugten Ausführungsform der Erfindung.

Zu dem in der Zeichnung dargestellten Auftraggerät gehört ein flaschenartiger Behälter 10 zum Aufnehmen eines aufzutragenden Produkts, in diesem Fall zum Aufnehmen von Lippenrot in pastöser Form. Auf dem Behälter 10 steckt ein Träger 12, auf den ein metallenes Köpergewebe 14 gespannt ist. Das Gewebe 14 wird von einem Ring 18 unter Spannung auf dem Träger 12 gehalten. Bei der Spannung handelt es sich um eine Spannung in Richtung der Hauptebene des Gewebes 14, die aus einem Tiefziehvorgang zum Überstülpen des Gewebes 14 über den Träger 12 resultiert.

Wie bei Lippenstiften üblich, weist das in der Zeichnung dargestellte Auftraggerät einen abgeflachten und gegenüber der Längsachse angestellten Arbeitsbereich 20 auf. Der den Arbeitsbereich 20 begrenzende Rand des Trägers 12, der in der Zeichnung mit den Bezugszeichen 22.1 und 22.2 bezeichnet ist, ist abgerundet, damit beim Überstülpen des Gewebes 14 keine Beschädigungen eintreten. Darüber hinaus ist er angefast.

Das in der Zeichnung dargestellte Auftraggerät wird wie folgt hergestellt: Es wird ein metallenes Köpergewebe kalandriert und im Wege des Tiefziehens auf den Träger 14 aufgestülpt. Daraufhin wird der Ring 18 angebracht, um die aus dem Tiefziehen resultierende Spannung zu erhalten. Dadurch wird erreicht, daß das Gewebe 14 insbesondere im Arbeitsbereich 20 glatt bleibt. Eventuell von dem Tiefziehen herrührende Falten werden durch den Ring 18 verdeckt.

Der Behälter 10 ist elastisch. Wird er zusammengedrückt, so wird im Inneren des Behälters befindliches Kosmetikprodukt, also beispielsweise Lippenrot durch eine Ausgangsöffnung 16 und die Maschen des Gewebes 14 in den Arbeitsbereich gefördert. Mit Hilfe des Arbeitsbereiches kann das Lippenrot auf der Haut in besonders günstiger Weise verteilt werden bzw. kann ein dermatologisch wirkendes Produkt eingerieben werden.

## Patentansprüche

1. Auftraggerät für ein flüssiges, pastöses, gelartiges, wachsartiges oder pulverförmiges Produkt, mit einem ein Metallgitter aufweisenden Arbeitsbereich (20), wobei das Metallgitter ein Gewebe (14) mit Köperbindungen aufweist,
**gekennzeichnet durch** einen Träger (12), auf den das Gewebe (14) gespannt ist, wobei
das Gewebe (14) über den Träger (12) gestülpt ist und ein Halter (18) das Gewebe (14) auf dem Träger (12) hält.

2. Auftraggerät nach Anspruch 1, **dadurch gekennzeichnet, daß** eine Maschenweite des Gewebes (14) 0,02 mm bis 0,2 mm, bevorzugt 0,05 mm bis 0,09 mm beträgt.

3. Auftraggerät nach Anspruch 1 oder 2, **dadurch gekennzeichnet, daß** das Gewebe (14) einen Draht mit einer Stärke von 0,02 mm bis 0,15 mm, bevorzugt 0,04 mm bis 0,1 mm aufweist.

4. Auftraggerät nach einem der vorangehenden Ansprüche, **dadurch gekennzeichnet, daß** das Gewebe (14) geglüht und/oder kalandriert ist.

5. Auftraggerät nach einem der vorangehenden Ansprüche, **dadurch gekennzeichnet, daß** der Träger (12) in demjenigen Bereich, der die Spannung des Gewebes (14) aufnimmt, ein e-Modul von 800 N/mm² und vorzugsweise weniger als 1100 N/mm², besonders bevorzugt 1000 N/mm² oder weniger hat.

6. Auftraggerät nach einem der vorangehenden Ansprüche, **dadurch gekennzeichnet, daß** der Träger (12) in demjenigen Bereich, der die Spannung des Gewebes (14) aufnimmt, eine Wandstärke von mindestens 0,3 mm und vorzugsweise weniger als 4 mm, besonders bevorzugt weniger als 1,5 mm, insbesondere 0,8 mm oder weniger hat.

7. Auftraggerät nach einem der vorangehenden Ansprüche, **dadurch gekennzeichnet, daß** der Träger (12) in einem den Arbeitsbereich (20) begrenzenden Bereich (22.1, 22.2) eine im Schnitt bogenförmige Kontur hat.

8. Auftraggerät nach einem der vorangehenden Ansprüche, **dadurch gekennzeichnet, daß** der Träger (12) in einem den Arbeitsbereich (20) begrenzenden Bereich eine Fase aufweist, bevorzugt im Bereich von 0,15 mm bis 2,5 mm.

9. Auftraggerät nach einem der vorangehenden Ansprüche, **dadurch gekennzeichnet, daß** der Halter (18) ein Ring ist.

10. Auftraggerät nach einem der vorangehenden Ansprüche, **dadurch gekennzeichnet, daß** das Gewebe (14) einen Draht mit einem Nickelgehalt von 2 % bis 16 % aufweist.

## Claims

1. Applicator for a liquid, pasty, gel-like, wax-like or powdery product, having a working region (20) that has a metal grid, with the metal grid having a woven fabric (14) with twill weave, **characterised by** a carrier (12) onto which the woven fabric (14) is stretched, wherein the woven fabric (14) is slipped over the carrier (12), and a holder (18) holds the woven fabric (14) on the carrier (12).

2. Applicator according to claim 1, **characterised in that** a mesh width of the woven fabric (14) amounts to 0.02 mm to 0.2 mm, preferably 0.05 mm to 0.09 mm.

3. Applicator according to claim 1 or 2, **characterised in that** the woven fabric (14) has a wire with a thickness of 0.02 mm to 0.15 mm, preferably 0.04 mm to 0.1 mm.

4. Applicator according to one of the preceding claims, **characterised in that** the woven fabric (14) is annealed and/or calendered.

5. Applicator according to one of the preceding claims, **characterised in that** the carrier (12) **in that** region taking up the tension of the woven fabric (14) has a modulus of elasticity of 800 N/mm² and preferably less than 1100 N/mm², particularly preferably 1000 N/mm² or less.

6. Applicator according to one of the preceding claims, **characterised in that** the carrier (12) **in that** region taking up the tension of the woven fabric (14) has a wall thickness of at least 0.3 mm and preferably less than 4 mm, particularly preferably less than 1.5 mm, in particular 0.8 mm or less.

7. Applicator according to one of the preceding claims, **characterised in that** the carrier (12) in a region (22.1, 22.2) delimiting the working region (20) has a contour that is curved in section.

8. Applicator according to one of the preceding claims, **characterised in that** the carrier (12) in a region delimiting the working region (20) has a bevel, preferably in the region of 0.15 mm to 2.5 mm.

9. Applicator according to one of the preceding claims, **characterised in that** the holder (18) is a ring.

10. Applicator according to one of the preceding claims, **characterised in that** the woven fabric (14) has a wire with a nickel content of 2% to 16%.

## Revendications

1. Applicateur pour un produit liquide, pâteux, gélifié, cireux ou pulvérulent, doté d'une zone de travail (20) présentant une grille métallique, la grille métallique présentant un tissu (14) avec des armures croisées,
**caractérisé par** un support (12), sur lequel le tissu (14) est tendu,
le tissu (14) recouvrant le support (12) et un appui (18) maintenant le tissu (14) sur le support (12).

2. Applicateur selon la revendication 1, **caractérisé en ce qu'**une dimension des mailles du tissu (14) est comprise entre 0,02 mm et 0,2 mm, de préférence entre 0,05 mm et 0,09 mm.

3. Applicateur selon la revendication 1 ou 2, **caractérisé en ce que** le tissu (14) présente un fil d'une épaisseur comprise entre 0,02 mm et 0,15 mm, de préférence entre 0,04 mm et 0,1 mm.

4. Applicateur selon l'une quelconque des revendications précédentes, **caractérisé en ce que** le tissu (14) est recuit et/ou calandré.

5. Applicateur selon l'une quelconque des revendications précédentes, **caractérisé en ce que** le support (12) présente dans la zone qui absorbe la tension du tissu (14) un e-module de 800 N/mm² et de préférence inférieur à 1 100 N/mm², de manière particulièrement préférée 1 000 N/mm² ou moins.

6. Applicateur selon l'une quelconque des revendications précédentes, **caractérisé en ce que** le support (12) présente dans la zone qui absorbe la tension du tissu (14) une épaisseur de paroi d'au moins 0,3 mm et de préférence inférieure à 4 mm, de manière particulièrement préférée inférieure à 1,5 mm, notamment 0,8 mm ou moins.

7. Applicateur selon l'une quelconque des revendications précédentes, **caractérisé en ce que** le support (12) présente un contour arqué en coupe dans une zone (22.1, 22.2) limitant la zone de travail (20).

8. Applicateur selon l'une quelconque des revendications précédentes, **caractérisé en ce que** le support (12) présente un chanfrein dans une zone limitant la zone de travail (20), de préférence dans la zone comprise entre 0,15 mm et 2,5 mm.

9. Applicateur selon l'une quelconque des revendications précédentes, **caractérisé en ce que** l'appui (18) est un anneau.

10. Applicateur selon l'une quelconque des revendications précédentes, **caractérisé en ce que** le tissu (14) présente un fil avec une teneur en nickel comprise entre 2 % et 16 %.
